# EUROPÄISCHE PATENTSCHRIFT

(11) **EP 1 069 234 B1**
(45) Veröffentlichungstag und Bekanntmachung des Hinweises auf die Patenterteilung: **26.05.2004**
(21) Anmeldenummer: 00112006.2
(22) Anmeldetag: 02.06.2000
(51) Int. Cl.: D21D 5/24

(54) **Verfahren und Vorrichtung zum Ausbringen von Störstoffen aus einem Hydrozyklon**
Method and device for removing impurities from a hydrocyclone
Procédé et dispositif pour enlever des impuretés d'un hydrocyclone

(30) Priorität: 06.07.1999 DE 19931166; 07.03.2000 DE 20004255 U
(43) Veröffentlichungstag der Anmeldung: 17.01.2001
(73) Patentinhaber: Voith Paper Patent GmbH, 89522 Heidenheim (DE)
(72) Erfinder: Hartmann, Rolf, 88250 Weingarten (DE)

(56) Entgegenhaltungen:
- CA-A- 1 138 378
- US-A- 3 785 489

## Beschreibung

Die Erfindung betrifft ein Verfahren gemäß dem Oberbegriff des Anspruchs 1.

Hydrozyklone sind bekanntlich gut geeignet, um durch Zentrifugalkräfte Schwerteile oder Leichtteile in Faserstoffsuspensionen aufzukonzentrieren und durch eine dafür vorgesehene Austragsöffnung aus dem Hydrozyklon herauszuleiten. In der Regel dienen sie der Entfernung von kleinen Metallteilen, Glassplittem und Sand und/oder von Styropor und leichten Kunststoffen. Neben der Erzielung einer hohen Abscheidewirkung ist die Betriebssicherheit, insbesondere Verstopfungsfreiheit solcher Hydrozyklone besonders wichtig. Verstopfungen können dann auftreten, wenn sich die Störstoffe, z.B. im Bereich der für sie vorgesehenen Austragsöffnung, so ansammeln und aufkonzentrieren, dass es zu einem Blockieren kommt. In vielen Fällen muss ein Kompromiss gefunden werden zwischen der Betriebssicherheit, d.h. dem Vermeiden von Verstopfungen, einerseits, und einer möglichst hohen Effektivität der Maschine (Durchsatz, Abscheidewirkung), andererseits. Eine an sich bekannte Möglichkeit, um die Verstopfungsgefahr an Schwerteil-Hydrozyklonen zu vermindern, liegt darin, dass eine Verdünnungsflüssigkeit zugeführt wird. Dazu mündet eine Wasserzuleitung im Randbereich des Hydrozyklons z.B. durch in Umfangsrichtung geführte Schlitze in der Zyklonwand. Die Verdünnungsflüssigkeit wirbelt dann aber die Randschichten auf und muss den darin bereits aufkonzentrierten Schwerschmutz durchdringen, was zu einem Zurückspülen von Schwerteilen in den Gutstoffstrom führen kann.

Andere Lösungen benutzen zur Zugabe der Verdünnungsflüssigkeit ein Zentralrohr mit radial nach außen gerichteten Öffnungen. Ein Beispiel zeigt die CA 1 138 378 A. Auch hier gelangt die Verdünnungsflüssigkeit schnell an die Wand des Hydrozyklons mit den bereits beschriebenen schädlichen Wirkungen. Wegen des kurzen Abstandes und der direkt auf die Zyklonwand gerichteten Strömung der Verdünnungsflüssigkeit können unerwünschte Rückpralleffekte entstehen. Außerdem besteht erhöhte Verstopfungsgefahr der relativ klein zu haltenden Öffnungen. Die vorgeschlagene Drallströmung führt zu weiteren störenden Wirbeln.

Eine weitere Variante ist in der US 3,785,489 dargestellt. Hier liegt zwar eine axiale Ausströmung vor, allerdings soll durch eine Anzahl von Flügeln (vanes) am zentralen Einlauf des Verdünnungswassers eine Rotationsströmung erzeugt werden, die das Verdünnungswasser schnell nach außen treibt. Neben den bereits erwähnten Nachteilen bei der Wirkung dieser Strömung besteht auch bei solchen Flügeln erhöhte Verstopfungsgefahr.

Der Erfindung liegt die Aufgabe zu Grunde, ein Verfahren zum Ausbringen von Störstoffen aus Hydrozyklonen zu schaffen, mit dem sowohl eine betriebssichere Ausschleusung der Störstoffe möglich ist, als auch eine gute Abscheidewirkung.

Diese Aufgabe wird durch die im Kennzeichen des Anspruchs 1 genannten Merkmale gelöst.

Erfindungsgemäß erfolgt das Einbringen der Verdünnungsflüssigkeit also nicht an den Rand des Hydrozyklons, wo die Verstopfung zu erwarten ist, sondern mittig, mit axialer Richtung, und damit überwiegend in die Kernströmung. Bei ausreichend großer Einströmgeschwindigkeit gelangt die Verdünnungsflüssigkeit in den konischen Bereich des Abscheideraumes und vermischt sich durch die Wirkung der dort herrschenden Scherströmung allmählich mit der umgebenden Faserstoffsuspension. Die Art der Verdünnung führt zu einer schonenden Rückspülung der Fasern in den Gutstoff, ohne dass dasselbe auch mit bereits aufkonzentrierten Schwerteilen geschieht, da sich diese an der Wand befinden und von der Verdünnungswasserzugabe nicht betroffen werden. Ohne die erfindungsgemäßen Maßnahmen würde ein Teil der bereits aufkonzentrierten Schwerteile aufgewirbelt und in die Mitte des Hydrozyklons gelangen. Von dort würden sie dann mit dem Gutstoff ausgetragen.

Die Erfindung und ihre Vorteile werden erläutert an Hand von Zeichnungen. Dabei zeigen:
- Fig. 1: die Durchführung des Verfahrens an Hand eines Schwerteil-Hydrozyklons in Seitenansicht, geschnitten;
- Fig. 2 - 4: Varianten zur Zugabe der Verdünnungsflüssigkeit;
- Fig. 5: ein Vektordiagramm von speziellen Geschwindigkeiten am Strahlrand der Verdünnungsflüssigkeit;
- Fig. 6: eine perspektivische Ansicht eines erfindungsgemäßen Hydrozyklons;
- Fig. 7 und 8: jeweils eine weitere Variante des unteren Teils des erfindungsgemäßen Hydrozyklons.

In Fig. 1 erkennt man grob schematisch einen erfindungsgemäßen Hydrozyklon mit einem Einlauf 2 für die papierfaserhaltige Suspension S sowie einem Gutstoffauslauf 3 für die gereinigte Suspension, also den Gutstoff A. Die zu reinigende Suspension S wird in Rotation versetzt und gelangt in den Abscheideteil 6 mit einem Abscheidekonus 1, in dem sich die Rotationsgeschwindigkeit in der Regel noch einmal erhöht. Dadurch werden die enthaltenen Schwerteile ST an der Innenwand des Abscheidekonus 1 aufkonzentriert und gelangen abwärts in die Rejektaustragsvorrichtung 17. Erfindungsgemäß wird die Verdünnungsflüssigkeit W in axialer Richtung in den radial inneren Bereich des Hydrozyklons eingeführt. Dabei hat die dafür bestimmte Zugabestelle 5 von der engsten Stelle 4 des Abscheidekonus 1 den Abstand a, welcher vorzugsweise, in axialer Richtung gesehen, höchstens einige Millimeter beträgt. In besonderen Fällen kann dieser Abstand a bis zu 30 % der Länge L des Hydrozyklons sein. Eine andere sinnvolle Anforderung ist die, dass die axiale Entfernung zum Einlauf 2 möglichst groß gehalten wird, z.B. mindestens 70 % der Länge L des Hydrozyklons. Die Schwerteile ST fallen, nachdem sie die engste Stelle 4 des Abscheidekonus 1 passiert haben, in die Austragskammer 8, aus der sie, z.B. über eine Austragsvorrichtung 17, als Rejekt R entfernt werden. Dieses Austragen kann kontinuierlich oder intermittierend erfolgen. Bei dem hier gezeigten Beispiel wird die Verdünnungsflüssigkeit W durch ein einfaches senkrechtes Zulaufrohr 9 zugegeben, welches an der Zugabestelle 5 eine axial und entgegen der Austragsrichtung der Störstoffe ST mündende Öffnung hat. Diese Figur soll auch schematisch verdeutlichen, dass die zugegebene Flüssigkeit W zum überwiegenden Teil in die zentrale Kernströmung des Hydrozyklons gelangt. Es ist nämlich wichtig, dass die herabsinkenden Störstoffe ST möglichst ungestört durch Wirbel etc. in die Austragskammer 8 fallen können. Andererseits kann durch die Zugabe der Flüssigkeit W durchaus eine unerwünschte Eindickung der Schwerfraktion verhindert werden, da eine partielle Verdünnung auch in den Außenbereichen des Abscheidekonus 1 möglich ist. Allerdings schwächen sich die Verdünnungswirkung und damit verbundenen Querströmungen, Wirbel etc. zur Konuswand hin sukzessive ab, so dass eine Beeinträchtigung des Abscheideeffekts nicht zu befürchten ist. Diese Vorgänge sind durch gestrichelte Pfeile 10 angedeutet. Falls in Sonderfällen eine geringe Rotation des austretenden Verdünnungswasserstromes nicht vermieden werden kann, wäre ihre Umfangskomponente Vu (s. Fig. 5) im Vergleich zur Axialgeschwindigkeit Vax so gering zu halten, dass der Winkel α zwischen der Resultierenden der beiden Vektoren und der Achse nicht größer wird als 30°. Insgesamt wird mit dieser Art der Verdünnungswasserzugabe die Einmischung auf ein wesentlich größeres Volumen verteilt und ist deshalb weniger schädlich für den Abscheideeffekt.

Mit besonderem Vorteil wird die Flüssigkeit W an einer bestimmten Axialposition in den Hydrozyklon eingegeben. Dann ist nur eine Öffnung an der Zugabestelle 5 vorhanden. Eventuell kann ihre Lage in axialer Richtung eingestellt werden.

Eine Variante zur Durchführung des Verfahrens zeigt die Fig. 2. Bei dieser wird die Verdünnungsflüssigkeit W über ein gebogenes Zulaufrohr 9 direkt in die Mitte des sich unterhalb des Abscheidekonus 1 anschließenden Rejektrohres 11 eingegeben. Dabei ist hier die Zugabestelle 5 so gewählt, dass sie unterhalb der engsten Stelle 4 liegt, was aber nicht unbedingt so sein muss.

Fig. 3 zeigt eine weitere Möglichkeit zur Durchführung des Verfahrens. Hier wird die Verdünnungsflüssigkeit W zunächst in einen Strömungseinsatz 16' gegeben, in dessen Innern sich ein zentraler Verdrängerkörper 12 befindet, so dass ein ringförmiger Strömungsquerschnitt entsteht. Der ringförmige Strahl dringt leicht in den darüber liegenden Teil des Abscheidekonus vor. Es ist hier auch durch Pfeile angedeutet, wie die Schwerteile ST in der Nähe der Wandung in die Austragskammer 8 hinabgleiten. Sie können das, ohne durch den Strom der Verdünnungsflüssigkeit in die Kernströmung des Hydrozyklons gespült zu werden.

Die Ausführungsform gemäß Fig. 4 zeigt einen axialen Zustrom der Verdünnungsflüssigkeit W durch das mittige Zulaufrohr 9. Es mündet innerhalb des Strömungseinsatzes 16" über einen Injektor 13 in ein Zentralrohr 14. Dadurch können Teile der Suspension aus dem Hydrozyklon herausgesaugt und in der Mitte wieder zugegeben werden, was der stabilen Betriebsweise dient und den Faserverlust minimiert.

Ein ähnlicher Hydrozyklon, wie in Fig. 1, ist in einer perspektivischen Ansicht in Fig. 6dargestellt. Es sind zwar mehr konstruktive Details sichtbar, aber auch diese Zeichnung ist noch stark vereinfacht.

Die Fig. 7 zeigt im wesentlichen den unteren Teil der Fig. 6 in vergrößerter Form. Man erkennt so leichter, dass das Zulaufrohr 9 exakt mittig eingeschraubt ist und in einer kreisförmigen Öffnung hier oberhalb der engsten Stelle 4 mündet. Es ist leicht zu montieren und kann axial verstellt werden. Mit Hilfe der Axialverstellung ist eine bessere Abstimmung des Hydrozyklons auf die vorhandenen Bedingungen möglich.

Die Austragskammer 8 der Fig. 8 weist zwar ein leicht exzentrisch eingesetztes Zulaufrohr 9 auf, dieses bleibt aber im radial inneren Bereich des Hydrozyklons. Der Auslaufquerschnitt des Zulaufrohres 9 hält von der Wandung des Hydrozyklons einen Abstand b ein, der mindestens 10 % vom Innendurchmesser des Hydrozyklons an dieser Stelle beträgt. Es muss gewährleistet bleiben, dass die bereits aufkonzentrierten Schwerteile nicht mehr durch die Verdünnungsflüssigkeit zugespült werden. Die Exzentrizität kann in speziellen Fällen Vorteile bringen, z.B. wenn der Hydrozyklon liegend betrieben wird. Auch sie kann einstellbar gemacht werden.

Je nach dem, in welcher Weise der Strömungseinsatz 16, 16' oder 16" ausgeführt wird, ergeben sich unterschiedliche Wirkungen bei der Durchführung des Verfahrens. Diese unterschiedlichen Wirkungen sind in der Regel durchaus erwünscht. Es ist nämlich - je nach Anwendungsfall, d.h. also Durchsatz, Stoffdichte und Schmutzfracht, um nur diese zu nennen - eine spezielle Optimierung des Verfahrens möglich. In der Praxis ergibt sich ein wesentlicher Vorteil, wenn die verschiedenen Strömungseinsätze so ausgeführt werden, dass sie austauschbar sind. Dann kann ohne großen Aufwand, nämlich durch einfaches Austauschen der unterschiedlich ausgeführten Strömungseinsätze eine Abstimmung durchgeführt werden. Aus praktischen Erwägungen heraus wird man ohnehin dafür sorgen, dass die Strömungseinsätze leicht herausnehmbar sind, weil trotz aller Bestrebungen, eine Verstopfung zu vermeiden, das nicht immer gelingt.

Die gezeichneten Strömungseinsätze sollen nur das Prinzip zeigen. Weitere verwendbare Strömungseinsätze sind denkbar. Insbesondere ihre Abmessungen können durch Rechnung und einfache Versuche auf den jeweiligen Verwendungszweck abgestimmt werden.

## Patentansprüche

1. Verfahren zum Ausbringen von Störstoffen aus einer papierfaserhaltigen Suspension (S) unter Verwendung eines einen Abscheidekonus (1) aufweisenden Hydrozyklons, bei dem Verdünnungsflüssigkeit (W) im radial inneren Bereich des Hydrozyklons in die Suspension (S) zugegeben wird, und zwar in einem axialen Abstand (a) von der engsten Stelle des Abscheidekonus (1), der höchstens 30 % der Länge (L) des Hydrozyklons beträgt,
**dadurch gekennzeichnet,**
**dass** die Verdünnungsflüssigkeit (W) mit einer Strömungsrichtung, die gegen die axiale Austragsrichtung der Störstoffe aus dem Hydrozyklon gerichtet ist, zugegeben wird, und zwar ohne Drall oder lediglich mit einem Drall, dessen resultierender Strömungsgeschwindigkeitsvektor von Umfangsgeschwindigkeit (Vu) und Axialgeschwindigkeit (Vax) am Strahlrand einen Winkel (α) zur Achse von höchstens 30° hat.

2. Verfahren nach Anspruch 1,
**dadurch gekennzeichnet,**
**dass** die Verdünnungsflüssigkeit (W) mit einem glatten Strahl zugegeben wird,

3. Verfahren nach Anspruch 1 oder 2,
**dadurch gekennzeichnet,**
**dass** die Verdünnungsflüssigkeit (W) in einem runden Strahl zugegeben wird.

4. Verfahren nach Anspruch 1 oder 2,
**dadurch gekennzeichnet,**
**dass** die Verdünnungsflüssigkeit (W) in einem ringförmigen Strahl zugegeben wird.

5. Verfahren nach einem der voranstehenden Ansprüche,
**dadurch gekennzeichnet,**
**dass** die Verdünnungsflüssigkeit (W) mit Hilfe eines Injektors (13) in das Zentrum zugegeben wird und dass der Injektor (13) aus dem ringförmigen Bereich um die Zugabestelle (5) herum ansaugt.

6. Verfahren nach einem der voranstehenden Ansprüche,
**dadurch gekennzeichnet,**
**dass** die Verdünnungsflüssigkeit (W) mit einer Axialgeschwindigkeit von mindestens 4 m/s zugegeben wird.

7. Verfahren nach einem der voranstehenden Ansprüche,
**dadurch gekennzeichnet,**
**dass** aus einer papierfaserhaltigen Suspension (S) eine Leichtfraktion als Gutstoff (A) gebildet wird und Schwerteile (ST) als Schwerfraktion ausgeschieden werden.

8. Hydrozyklon zur Durchführung des Verfahrens nach einem der Ansprüche 1 bis 5 mit einem Einlauf (2) für die zu reinigende Suspension (S), einem
Gutstoffauslauf (3) für die gereinigte Suspension, einem Abscheideteil (6), an den direkt oder indirekt eine Rejektaustragsvorrichtung (17) für die Schwerteile angeschlossen ist, wobei der Hydrozyklon mindestens einen Anschluss für die Zugabe von Verdünnungsflüssigkeit (W) aufweist, wobei die Zugabestelle (5) im radial inneren Bereich des Hydrozyklons liegt,
**dadurch gekennzeichnet,**
**dass** die Zugabestelle (5) mindestens eine Öffnung hat, deren Ausflussrichtung axial und entgegen der Austragsrichtung der Störstoffe gerichtet ist.

9. Hydrozyklon nach Anspruch 8,
**dadurch gekennzeichnet,**
**dass** die Zugabestelle (5) an einer Stelle liegt, die vom Einlauf (2) der Suspension (S) in den Hydrozyklon in axialer Richtung mindestens 70 % der Länge (L) des Hydrozyklons entfernt ist.

10. Hydrozyklon nach Anspruch 9,
**dadurch gekennzeichnet,**
**dass** der Abscheideteil (6) einen Abscheidekonus (1) enthält.

11. Hydrozyklon nach Anspruch 8, 9 oder 10,
**dadurch gekennzeichnet,**
**dass** die Zugabestelle (5) Teil eines Strömungseinsatzes (16, 16', 16") ist, der in den Hydrozyklon eingesetzt ist.

12. Hydrozyklon nach Anspruch 11,
**dadurch gekennzeichnet,**
**dass** der Strömungseinsatz (16, 16', 16") gegen einen anderen Strömungseinsatz austauschbar ist, welcher bezüglich seiner Strömungswirkung anders ausgestaltet ist.

13. Hydrozyklon nach Anspruch 8, 9, 10, 11 oder 12,
**dadurch gekennzeichnet,**
**dass** der Querschnitt der Öffnung verstellbar ist.

14. Hydrozyklon nach einem der Ansprüche 8 bis 13,
**dadurch gekennzeichnet,**
**dass** die Position der Öffnung verstellbar ist.

15. Hydrozyklon nach einem der Ansprüche 8 bis 14,
**dadurch gekennzeichnet,**
**dass** die Zugabestelle (5) konzentrisch mit der Mitte des Hydrozyklons angeordnet ist.

16. Hydrozyklon nach einem der Ansprüche 8 bis 14,
**dadurch gekennzeichnet,**
**dass** die Zugabestelle (5) exzentrisch zur Mitte des Hydrozyklons und in einem Abstand (b) von der Innenwand des Hydrozyklons angeordnet ist, der mindestens 10 % des Innendurchmessers des Hydrozyklons an dieser Stelle beträgt.

17. Hydrozyklon nach einem der Ansprüche 8 bis 16,
**dadurch gekennzeichnet,**
**dass** die Zugabestelle (5) durch die Mündungsöffnung eines Zulaufrohres (9) gebildet wird, welches unterhalb des engsten Querschnittes des Abscheideteils (6) in den Hydrozyklon eingeführt wird.

## Claims

1. Method for removing impurities from a suspension (S) containing paper fibres, by the use of a hydrocyclone with a separator cone (1), in which method a dilution liquid (W) is added to the suspension (S) in the radially inner area of the hydrocyclone, this being done at an axial distance (a) from the narrowest point of the separator cone (1) which is, at most, 30 % of the length (L) of the hydrocyclone,
**characterised in that**
the dilution liquid (W) is added with a flow direction which is directed against the axial discharge direction of the impurities out of the hydrocyclone, this being done without any spin or only with a spin whose resulting flow rate vector of the circumferential speed (Vu) and axial speed (Vax) has an angle (α) of, at most, 30° to the axis.

2. Method as in Claim 1,
**characterised in that**
the dilution liquid (W) is added with a flat jet.

3. Method as in Claim 1 or 2,
**characterised in that**
the dilution liquid (W) is added in a round jet.

4. Method as in Claim 1 or 2,
**characterised in that**
the dilution liquid (W) is added in a ring-shaped jet.

5. Method as in one of the preceding Claims,
**characterised in that**
the dilution liquid (W) is added into the centre with the aid of an injector (13), and that the injector (13) draws in from the ring-shaped area around the addition point (5).

6. Method as in one of the preceding Claims,
**characterised in that**
the dilution liquid (W) is added at an axial speed of at least 4 m/s.

7. Method as in one of the preceding Claims,
**characterised in that**
a light fraction is formed, as accepted stock (A), from a suspension (S) containing paper fibres, and that heavy particles (ST) are separated out in the form of a heavy fraction.

8. Hydrocyclone for implementing the method as in one of Claims 1 to 5, having an inlet (2) for the suspension (S) which is to be cleaned, an outlet (3) for the cleaned suspension, and a separator section (6) to which is connected, directly or indirectly, a reject discharge device (17) for the heavy particles, the hydrocyclone having at least one connection for the addition of a dilution liquid (W), the addition point (5) being located in the radially internal area of the hydrocyclone,
**characterised in that**
the addition point (5) has at least one opening, the outflow direction of which is directed axially and opposite to the discharge direction of the impurities.

9. Hydrocyclone as in Claim 8,
**characterised in that**
the addition point (5) is located at a point which is at a distance, in the axial direction, from the inlet (2) for the suspension (S) into the hydrocyclone of at least 70 % of the length (L) of the hydrocyclone.

10. Hydrocyclone as in Claim 9,
**characterised in that**
the separator section (6) contains a separator cone (1).

11. Hydrocyclone as in Claim 8, 9 or 10,
**characterised in that**
the addition point (5) is part of a flow insert (16, 16', 16") which is inserted into the hydrocyclone.

12. Hydrocyclone as in Claim 11,
**characterised in that**
the flow insert (16, 16', 16") can be replaced by a different flow insert which is arranged differently in respect of its flow action.

13. Hydrocyclone as in Claim 8, 9, 10, 11 or 12,
**characterised in that**
the cross-section of the opening is adjustable.

14. Hydrocyclone as in one of Claims 8 to 13,
**characterised in that**
the position of the opening is adjustable.

15. Hydrocyclone as in one of Claims 8 to 14,
**characterised in that**
the addition point (5) is positioned concentrically to the centre of the hydrocyclone.

16. Hydrocyclone as in one of Claims 8 to 14,
**characterised in that**
the addition point (5) is positioned eccentrically to the centre of the hydrocyclone and at a distance (b) from the inner wall of the hydrocyclone which is at least 10 % of the internal diameter of the hydrocyclone at that point.

17. Hydrocyclone as in one of Claims 8 to 16,
**characterised in that**
the addition point (5) is formed by the outlet opening of a supply pipe (9) which is introduced into the hydrocyclone below the narrowest cross-section of the separator section (6).

## Revendications

1. Procédé destiné à l'élimination d'impuretés d'une suspension (S) contenant des fibres de papier en utilisant un hydrocyclone comportant un cône de séparation (1), dans lequel du liquide de dilution (w) est ajouté à la suspension (S) dans la zone située radialement à l'intérieur de l'hydrocyclone, et ce à un écartement axial (a) de l'emplacement le plus étroit du cône de séparation (1), qui correspond à un maximum de 30 % de la longueur (L) de l'hydrocyclone,
**caractérise en ce que**
le liquide de dilution (W) est ajouté dans un sens d'écoulement qui est orienté à l'opposé du sens d'évacuation des impuretés de l'hydrocyclone, et ce sans rotation ou uniquement avec une rotation dont le vecteur de vitesse d'écoulement résultant de la vitesse périphérique (Vu) et de la vitesse axiale (Vax) au niveau du bord du jet présente un angle (α) de 30° au maximum par rapport à l'axe.

2. Procédé selon la revendication 1,
**caractérisé en ce que**
le liquide de dilution (W) est ajouté avec un jet plat.

3. Procédé selon la revendication 1 ou 2,
**caractérisé en ce que**
le liquide de dilution (W) est ajouté en un jet rond.

4. Procédé selon la revendication 1 ou 2,
**caractérisé en ce que**
le liquide de dilution (W) est ajouté en un jet annulaire.

5. Procédé selon l'une quelconque des revendications précédentes,
**caractérisé en ce que**
le liquide de dilution (W) est ajouté au centre à l'aide d'un injecteur (13), et **en ce que** l'injecteur (13) aspire à partir de la zone annulaire située autour du point d'ajout (5).

6. Procédé selon l'une quelconque des revendications précédentes,
**caractérisé en ce que**
le liquide de dilution (W) est ajouté avec une vitesse axiale d'au moins 4 m/s.

7. Procédé selon l'une quelconque des revendications précédentes,
**caractérisé en ce que**
une fraction légère est engendrée à partir d'une suspension (S) contenant des fibres de papier en tant que pâte à papier acceptée (A), et **en ce que** des particules lourdes (ST) sont éliminées en tant que fraction lourde.

8. Hydrocyclone destiné à la mise en oeuvre du procédé selon l'une quelconque des revendications 1 à 5, avec une entrée (2) pour la suspension (S) à épurer, une sortie (3) de pâte à papier acceptée pour la suspension épurée, une partie de séparation (6) à laquelle est raccordé directement ou indirectement un dispositif d'évacuation 'de rejets (17) pour les particules lourdes, l'hydrocyclone comportant au moins un raccordement pour l'ajout de liquide de dilution (W), et le point d'ajout (5) étant situé dans la sone située radialement à l'intérieur de l'hydrocyclone,
**caractérise en ce que**
le point d'ajout (5) comporte au moins un orifice, dont le sens d'écoulement est orienté axialement et à l'opposé du sens d'évacuation des impuretés.

9. Hydrocyclone selon la revendication 8,
**caractérisé en ce que**
le point d'ajout (5) est situé au niveau d'un emplacement qui, dans la direction axiale, est éloigné de l'entrée (2) de la suspension (S) dans l'hydrocyclone d'au moins 70 % de la longueur (L) de l'hydrocyclone.

10. Hydrocyclone selon la revendication 9,
**caractérisé en ce que**
la partie de séparation (6) comprend un cône de séparation (1).

11. Hydrocyclone selon la revendication 8, 9 ou 10
**caractérise en ce que**
le point d'ajout (5) fait partie d'un insert d'écoulement (16, 16', 16'') qui est inséré dans l'hydrocyclone.

12. Hydrocyclone selon la revendication 11,
**caractérisé en ce que**
l'insert d'écoulement (16, 16', 16'') peut être échangé contre un autre insert d'écoulement, qui est agencé différemment en ce qui concerne son effet d'écoulement.

13. Hydrocyclone selon la revendication 8, 9, 10, 11 ou 12,
**caractérisé en ce que**
la section transversale de l'orifice est réglable.

14. Hydrocyclone selon l'une quelconque des revendications 8 à 13,
**caractérise en ce que**
la position de l'orifice est réglable.

15. Hydrocyclone selon l'une quelconque des revendications 8 à 14,
**caractérisé en ce que**
le point d'ajout (5) est disposé de façon concentrique par rapport au centre de l'hydrocyclone.

16. Hydrocyclone selon l'une quelconque des revendications 8 à 14,
**caractérise en ce que**
le point d'ajout (5) est disposé de façon excentrée par rapport au centre de l'hydrocyclone, et à un écartement (b) de la paroi intérieure de l'hydrocyclone, qui correspond à au moins 10 % du diamètre intérieur de l'hydrocyclone à cet emplacement.

17. Hydrocyclone selon l'une quelconque des revendications 8 à 16,
**caractérisé en ce que**
le point d'ajout (5) est formé par l'orifice du débouché d'un tube d'amenée (9), qui pénètre dans l'hydrocyclone sous la section transversale la plus étroite de la partie de séparation (6).
